# EUROPÄISCHE PATENTSCHRIFT

(11) **EP 3 586 931 B1**
(45) Veröffentlichungstag und Bekanntmachung des Hinweises auf die Patenterteilung: **03.08.2022**
(21) Anmeldenummer: 18180457.6
(22) Anmeldetag: 28.06.2018
(51) Int. Cl.: A63C 5/04, A63C 5/12

(54) **UNTERGURT MIT KLAMMEREFFEKT**
BOTTOM STRUCTURAL LAYER WITH CLIP EFFECT
RENFORT INFÉRIEUR À EFFET DE PINCE

(43) Veröffentlichungstag der Anmeldung: 01.01.2020
(73) Patentinhaber: Völkl Sports GmbH, 94315 Straubing (DE)
(72) Erfinder: SCHMATZ, Max, 94379 Sankt Englmar (DE)
(74) Vertreter: SSM Sandmair

(56) Entgegenhaltungen:
- WO-A1-97/17113
- DE-A1- 1 901 614
- US-A- 4 681 725

## Beschreibung

Die Erfindung betrifft einen Ski mit einem Skikern, einem Skibelag, der eine Unterseite des Skis bildet, einem Untergurt, der zwischen dem Skikern und dem Skibelag angeordnet ist, Stahlkanten und Seitenwangen, die zwischen einer dem Skikern zugewandten Oberseite der Stahlkanten und dem Skikern angeordnet sind. Erfindungsgemäß umfasst der Untergurt quer zu einer Skilängsachse seitlich vorstehende Randbereiche, die zumindest in einem Abschnitt des Skis die Seitenwangen wenigstens teilweise umgreifen.

Die Ansprüche der Kunden, insbesondere wenn sie gute Skifahrer sind, an das Sportgerät steigen ständig. Egal ob es das Gewicht des Skis ist, das dynamische Verhalten während der Fahrt oder einfach nur die Optik. Da sich gleichzeitig auch die Beschaffenheit des Schnee durch zum Beispiel die künstliche Beschneiung verändert, ist es eine stete Anstrengung das Sportgerät optimal zu konstruieren und auszustatten, um alte Kunden zufrieden zu stellen und neue zu gewinnen. Ein Aspekt der verbessert werden kann, ist die Kraftübertragung vom Ski in den Untergrund beim Kanten.

Aus der US 4 681 725 A zeigt einen Ski mit einem Schaumkern, der von einem Verstärkungsmaterial umgeben ist. Ein ähnlich aufgebauter Ski ist aus der WO 97/17331 A1 bekannt. Die DE 1901 614 A betrifft einen Ski mit einem Kern, der aus mehreren Teilkernen aus Holz aufgebaut ist. Jeder der Teilkerne ist separat ummantelt.

Es ist daher die Aufgabe der Erfindung, einen Ski zur Verfügung zu stellen, der konstruktiv optimiert wurde, um die Eigenschaften des Skis bei dynamischer Fahrt zu verbessern. Die Erfindung betrifft weiterhin einen Untergurt für den Ski, der, verbaut im Ski, diese Eigenschaften verbessert.

Diese Aufgaben werden durch den Ski mit den Merkmalen des Anspruchs 1 und dem Untergurt mit den Merkmalen des Anspruchs 11 gelöst.

In der folgenden allgemeinen Beschreibung der Erfindung werden einzelne Elemente sowohl in der Einzahl als auch in der Mehrzahl beschrieben. Um zu vermeiden, dass die Anmeldung unleserlich wird, wird darauf verzichtet, wo zutreffend immer Einzahl und Mehrzahl auszuführen, ohne dass dadurch eine Beschränkung auf die genannte Einzahl oder Mehrzahl gewollt ist. Wenn ein einziges Element gemeint ist, wird dies entsprechend formuliert.

Wenn im Folgenden von dem Untergurt die Rede ist, ist im Regelfall der Untergurt mit den seitlichen Randbereichen gemeint. Der Untergurt ohne Randbereiche wird als Grundkörper, die Randbereiche ohne Grundkörper als seitlich vorstehende Randbereiche oder Randbereiche bezeichnet. Der erfindungsgemäße Untergurt, das heißt, der Untergurt mit den seitlich vorstehenden Randbereichen, kann sich über die gesamte Länge des Skis oder nur eine Teillänge des Skis erstrecken.

Der Anmelder hat zum gleichen Thema zwei Anmeldungen DE 10 2016 125 895.4 und DE 10 2017 125 770.5 eingereicht, die vollumfänglich in Bezug genommen werden.

Ein Aspekt der Erfindung betrifft einen Ski, wobei der Ski einen Skikern, einen Skibelag, einen Untergurt oder mehrere Untergurte, Seitenwangen und Stahlkanten umfasst. Optional kann der Ski einen Deckel und einen Obergurt oder mehrere Obergurte umfassen. Ein weiterer Aspekt der Erfindung betrifft den Untergurt als Halbzeug.

Das heißt, ein erster Aspekt der Erfindung betrifft einen Ski. Der Ski wird in seiner fertig gebauten Form beansprucht. Die Beschreibung unterscheidet jedoch insbesondere bei dem Untergurt zwischen dessen Form als Halbzeug vor dem Verbinden mit den übrigen Teilen zu dem fertigen Ski und dem im Ski verbauten Untergurt. Dies dient dem besseren Verständnis der Erfindung insbesondere für den Fachmann, hier ein Ingenieur mit jahrelanger Erfahrung in der Konstruktion von Skikörpern. Der Skikörper oder der Ski kann vorbereitet sein, um mit einer Bindung, wie einer Alpin-, Touren- oder Freeriderbindung, verbunden zu werden.

Der Ski oder Skikörper umfasst in einer Schnittansicht, von oben beginnend: optional eine transparente oder blickdichte Deckschicht, die eine Oberseite des Skis bildet, optional einen Obergurt, der unterhalb der Deckschicht angeordnet ist, einen Kern oder Skikern, der eine Seele des Skikörpers bildet und beispielsweise aus Holz, insbesondere einem Laminat aus mehreren Hölzern und optional Verstärkungsschichten aus Fasermaterial gebildet sein kann, wenigstens einen Untergurt unterhalb des Kerns und einen Belag, der eine Unterseite des Skis bildet.

Im Bereich des Kerns und des Belags weist der Ski zumindest an seinen Längsseiten Seitenwangen auf, die seitlich am Ski zwischen einer Unterseite des Kerns und dem Belag angeordnet sind, und Stahlkanten, die eine untere Außenkante des Skis bilden. Die Seitenwangen können gemeinsam mit dem Kern gebildet sein oder, bevorzugt, separate Bauteile sein, die vor dem Zusammenbau des Skis nicht mit dem Kern verbunden sind.

Der Untergurt umfasst zumindest einen quer zur Skilängsachse seitlich vorstehenden Randbereich, der seitlich so weit vorsteht, dass der flache Untergurt vor dem Einbau in den Ski in dem Bereich mit dem seitlich vorstehenden Randbereich breiter ist, als der fertige Ski in dem Bereich, in dem der Untergurt mit dem seitlich vorstehenden Randbereich angeordnet ist. Der seitliche vorstehende Randbereich des Untergurts umgreift beim fertigen Ski zumindest eine der Seitenwangen zumindest teilweise. Zum Beispiel umgreift er die Seitenwange an einer bezogen auf den Ski nach Innen gewandten Seitenwand, die einer inneren Seitenwand der weiteren Seitenwange zugewandt ist, und optional an der Oberseite, die dem Kern zugewandt ist.

Der seitliche vorstehende Randbereich des Untergurts kann in eine Skilängsrichtung nur auf einer Seite, der rechten oder der linken Seite, ausgebildet sein. Bevorzugt sind aber jeweils ein seitlich vorstehender Randbereich des Untergurts beidseitig, das heißt an der rechten und der linken Seite, ausgebildet. Dabei können die rechts und links seitlich vorstehenden Randbereiche bezüglich einer Mittellängsachse des Untergurts oder des fertigen Skis asymmetrisch oder symmetrisch ausgebildet und angeordnet sein.

Dass der seitlich vorstehende Randbereich die Seitenwange zumindest in einem Abschnitt teilweise umgreift, kann bedeuten, dass der Untergurt, respektive der seitlich vorstehende Randbereich des Untergurts, an einer Seitenwand der Seitenwange, die der Seitenwand der am Ski gegenüberliegenden Seitenwange zugewandt ist, anliegt und diese zumindest teilweise überlappt. Der Untergurt kann sich aber auch bis auf eine von dem Skibelag abgewandte Oberseite der Seitenwange erstrecken. Dabei kann sich der Untergurt in Querrichtung zur Skilängsrichtung über die gesamte Oberseite der Seitenwange erstrecken. Der Untergurt ragt bevorzugt nicht über eine nach außen gerichtete Kante der Seitenwange nach außen aus dem Skikörper hinaus. Das heißt, der Untergurt, respektive der seitlich vorstehende Randbereich, bildet keine Außenfläche des fertigen Skis, abgesehen von der Schnittkante, falls der Untergurt sich quer zur Skilängsrichtung über die gesamte Oberfläche der Seitenwange erstreckt.

Sind die seitlich vorstehenden Randbereiche des Untergurts auch in Bereichen ausgebildet, in denen der Ski keine Seitenwange mehr aufweist, können die Randbereiche, die in Skilängsrichtung vor und/oder hinter den Seitenwangen liegen, umgelegt werden, so dass in diesem Bereich der Randbereich auf oder unter dem Grundkörper des Untergurts liegt, der Untergurt in diesem Bereich defacto verstärkt ist.

Seitlich vorstehenden Randbereiche des Untergurts können beispielsweise in einem Abschnitt in Längsrichtung des Skis ausgebildet sein, der vorbereitet ist, um eine Skibindung aufzunehmen, Abschnitte in Skilängsrichtung vor und/oder hinter dem vorgenannten Abschnitt für eine Verbindung mit einer Bindung, oder in dem Abschnitt, der durch die Längserstreckung des Skikerns und/oder der Seitenwangen definiert wird. Der Untergurt kann auch über seine gesamte Längserstreckung seitlich vorstehende Randbereiche haben, und/oder Randbereiche, die an einem vorderen und oder hinteren Ende den Untergurt über das für den Ski vorgesehene Maß hinaus verlängern. Grundsätzlich können seitlich vorstehende Randbereiche in jedem beliebigen Bereich und jeder beliebigen Kombination von Bereichen des Untergurts ausgebildet oder angeordnet sein.

Die seitlich vorstehenden Randbereiche können flügelförmig oder klammerförmig ausgebildet sein, wobei die flügelförmige Ausbildung insbesondere bei dem Untergurt als Halbzeug zutrifft, während die klammerförmige Ausbildung eher auf den eingebauten Untergurt zutrifft. Klammerförmig deshalb, weil die seitlich vorstehenden Randbereiche zum Beispiel im zum Ski gefügten Zustand des Untergurts die Seitenwangen "umklammern".

Der Untergurt inklusive der seitlich vorstehenden Randbereiche kann aus einem einheitlichen Material bestehen oder es können unterschiedliche Materialien verwendet werden, zum Beispiel ein erstes Material für den Untergurt ohne die seitlich vorstehenden Randbereiche und eine Kombination aus dem ersten Material mit wenigstens einem weiteren Material für die seitlich vorstehenden Randbereiche.

Der Untergurt kann über seine gesamte Erstreckung eine einheitliche Dicke, gemessen senkrecht zu einer Unterseite des Skis, haben. Diese Dicke kann sich über den Verlauf in Skilängsrichtung und/oder quer dazu aber auch verändern.

Der Untergurt kann eine geschlossene Fläche bilden oder zumindest bereichsweise eine Skelettstruktur aufweisen, das heißt, Öffnungen in der Fläche aufweisen. Diese Öffnungen können insbesondere in Bereichen eingebracht sein, in denen der Untergurt entbehrlich ist. Das Einbringen von Öffnungen spart Material und Kosten. Die Öffnungen können zum Beispiel durch schlitzförmige, viereckige, runde oder beliebig geformte Ausstanzungen, Ausschneidungen, beispielsweise mit Wasserstrahlschneide- oder Laserschneidetechnik, oder durch entsprechende Materialschwächungen gebildet sein. Der Untergurt kann einteilig sein oder aus zwei oder drei oder mehr separaten Teilen bestehen, die nicht miteinander gefügt sind.

Der Untergurt kann aber auch in dem Sinne mehrteilig sein, dass er aus dem Untergurt und wenigstens einem weiteren Untergurt aufgebaut ist. Im Folgenden wird der Untergurt auch als erster Untergurt und der weitere Untergurt als zweite Untergurt bezeichnet. Alle weiteren optionalen Untergurte sind dann die zusätzlichen Untergurte. Der weitere oder zweite Untergurt kann ein, mehrere der oder die zum Untergurt bereits beschriebene Merkmale aufweisen. Der zweite Untergurt kann die Form des Grundkörpers des Untergurts haben, ohne seitlich vorstehende Randbereiche. Der zweite Untergurt kann aber auch weitere seitlich vorstehende Randbereiche aufweisen, die gleich oder ähnlich den seitlichen Randbereichen des ersten Untergurts gebildet sind.

Der erste Untergurt und der zweite Untergurt, respektive der Grundkörper des ersten Untergurts und ein Grundkörper des zweiten Untergurts oder die seitlich vorstehenden Randbereich des ersten Untergurts und die weiteren seitlich vorstehend Randbereiche des zweiten Untergurts können einander in Skilängsrichtung und/oder quer zu der Skilängsrichtung überlappen, zumindest teilweise überlappen oder nicht überlappen.

Der erste Untergurt und der zweite Untergurt können aus einem identischen Material, einem einzigen Grundmaterial, oder aus zwei oder mehr unterschiedlichen Materialien bestehen. Der erste und/oder der zweite Untergurt können einschichtig sein, oder mehrschichtig, zum Beispiel in Art eines Verbundwerkstoffs aufgebaut sein.

Das Grundmaterial oder die Materialien können mehrere unterschiedliche Fasern, wie Glasfasern, Naturfasern, Steinfasern, Keramikfaser, Kunststofffasern etc., enthalten, mit jeweils spezifischen Eigenschaften in Bezug auf zum Beispiel Elastizität, Festigkeit, Kraftübertragung. Eine Ausrichtung der Fasern oder einzelner der Fasern kann frei gewählt werden, beispielsweise an einen lokalen Kraftfluss angepasst werden. Bei der Verwendung von mehreren unterschiedlichen Fasern können einige Fasern im Wesentlichen den Grundkörper des Untergurts bilden, andere können sich in die seitlich vorstehenden Randbereiche erstrecken, wieder andere können ausschließlich in den seitlich vorstehenden Randbereichen angeordnet sein.

Jedes der Merkmale, das zum Untergurt oder ersten Untergurt beschrieben wurde, kann - mutatis mutandis - auch auf den optional zweiten Untergurt und den eventuell vorhandenen zusätzlichen dritten, vierten, etc. Untergurt gelesen werden.

Der Ski mit dem erfindungsgemäßen Untergurt hat den Vorteil, dass er beim Kanten einen besseren Halt bietet und die Kraftübertragung vom Ski auf den Untergrund optimiert wird.

Der Untergurt kann zum Beispiel aus einen Platten-, Folien- oder Gewebematerial ausgeschnitten oder ausgestanzt werden und als Halbzeug als planer Flächenkörper vorliegen, um zum Beispiel in einem Lager bevorratet zu werden. Als planer Flachkörper soll hier der Untergurt verstanden sein, der beispielsweise wie eine Schachtel vor dem Falten zweidimensional ist und keine dreidimensionalen Verformungen aufweist.

Der Untergurt besteht aus einem Grundkörper, dessen Maße in Längs- und in Querrichtung maximal den Maßen des Skis beim Fügen der einzelnen Lagen vor der Endbearbeitung entsprechen, wobei diese Maße im Wesentlichen den Maßen des fertigen Skis entsprechen können. Der Untergurt umfasst weiterhin einen Randbereich, der zumindest bereichsweise seitlich vom Grundkörper vorsteht, so dass der flache Untergurt in diesem Bereich breiter ist, als der fertige Ski in dem Bereich, in dem der Untergurt mit dem seitlich vorstehenden Randbereich verbaut oder angeordnet ist.

Der Untergurt kann Sollbiegelinien umfassen, die beispielsweise durch Stanzen, Perforieren oder lokale Materialschwächung erzeugt wurden. Die Sollbiegelinien definieren zum Beispiel eine Grenze zwischen dem Grundkörper des Untergurts und dem seitlich vorstehenden Randbereich, so dass der Untergurt im Bereich der Sollbiegelinien leichter verformt werden kann, um beispielsweise mit dem Randbereich eine Seitenwange des Skikörpers zumindest teilweise zu umklammern. Der Untergurt kann bei der Herstellung auch bereits eine dreidimensionale Formung oder Vorformung erhalten, so dass er als beispielsweise wannenförmiges Halbzeug bereitgestellt wird, das in einer Draufsicht im Wesentlichen die Maße des fertigen Skis aufweist.

Ausführungsbeispiele eines erfindungsgemäßen Skis und von erfindungsgemäßen Untergurten sollen im Folgenden anhand von Figuren näher erläutert werden. Erfindungswesentliche Merkmale, die nur den Figuren entnommen werden können, zählen zum Umfang der Erfindung und können einzeln oder in gezeigten Kombinationen den Gegenstand von Anspruch 1 vorteilhaft weiterbilden. Die Figuren zeigen:
- Figur 1:: die wesentlichen Bauteile eines erfindungsgemäßen Skis, separiert voneinander;
- Figur 2:: die Teile der Figur 1, teilweise miteinander verbunden;
- Figur 3:: erstes Ausführungsbeispiel eines Untergurts als Halbzeug;
- Figur 4:: zweites Ausführungsbeispiel eines Untergurts als Halbzeug;
- Figur 5:: drittes Ausführungsbeispiel eines Untergurts als Halbzeug;
- Figur 6:: viertes Ausführungsbeispiel eines Untergurts als Halbzeug;
- Figur 7:: zwei Ausführungsbeispiele mit einem ersten Untergurt und einem zweiten Untergurt;
- Figur 8:: fünftes Ausführungsbeispiel eines Untergurts als Halbzeug.

Die Figur 1 zeigt die wesentlichen Teile, aus denen ein Ski 1 gemäß der Erfindung besteht. Dargestellt sind die Einzelteile getrennt voneinander in einer Schnittansicht durch einen Bindungsbereich des Skis 1. Der Ski 1 umfasst einen Skibelag 2, der eine Unterseite des Skis 1 bildet, Stahlkanten 3, einen weiteren Untergurt 4, Seitenwangen 5, einen Untergurt 40 oder ein Teil davon, und einen Skikern 6. Optional kann der Ski 1 weiterhin einen nicht gezeigten Obergurt und einen nicht gezeigten Deckel, der die sichtbare Oberseite des Skis bildet, umfassen.

Wie zu sehen ist, ist der weitere Untergurt 4 so zugeschnitten, dass er zwischen den Stahlkanten 3 auf den Skibelag 2 gelegt werden kann. Der Untergurt 40 ist so geformt, dass er mit einem Mittelteil 7 oder Grundkörper auf dem weiteren Untergurt 4 aufliegt. Quer zur Skilängsachse L weisende, seitlich vorstehenden Randbereiche 41, 42 des Untergurts 40 sind klammerförmig verformt, so dass sie an der jeweiligen Seitenwange 5 an einer Längsseite 5a und auf der Oberseite 5b anliegen können.

Die Figur 2 zeigt den Ski 1 in einem teilweise zusammengebauten Zustand. Die Stahlkanten 3 sind mit dem Skibelag 2 verbunden, der weitere Untergurt 4 liegt auf dem Skibelag 2 auf und die Seitenwangen 5 liegen auf einer Oberseite 3a der Stahlkanten 3 auf. Der Untergurt 40 ist noch nicht an seinem Platz, es ist aber gut zu sehen, dass das Mittelteil 7 oder der

Grundkörper auf dem weiteren Untergurt 4 und der Oberseite 3a der Stahlkanten 3 aufliegen wird, und die seitlich vorstehenden Randbereiche 41, 42 des Untergurts 40 an der Längsseite 5a und der Oberseite 5b der jeweiligen Seitenwange 5 an- respektive aufliegen werden.

Die Figur 3 zeigt den Untergurt 40 eines ersten Ausführungsbeispiels mit einem in Skilängsrichtung L oder Skilaufrichtung vorderen Bereich 40a und den seitlich vorstehenden Randbereichen 41, 42 in einer Draufsicht. Der Untergurt 40 kann wie gezeigt aus einem zweidimensionalen, das heißt, flachen, Matten- oder Plattenmaterial ausgestanzt oder ausgeschnitten werden. Wenn das Material flexibel genug ist, kann es erst beim Zusammenbau des Skis 1 verformt werden. Ist das Material aushärtbar, kann es zum Beispiel durch Zuführung von Wärme, Licht und/oder Druckbeaufschlagung vorgeformt werden. Handelt es sich um ein steifes Material, so kann der Untergurt 40, respektive die seitlich vorstehenden Randbereiche 41, 42, vor dem Einbau in den Ski 1 zum Beispiel in einer Presse, mit oder ohne einer Zufuhr von Wärme, verformt bzw. vorverformt werden, bevor er in den Ski 1 eingebaut wird.

Die Figur 4 zeigt einen Untergurt 50 eines zweiten Ausführungsbeispiels mit einem in Skilängsrichtung L oder Skilaufrichtung hinteren Bereich 50b und den seitlich vorstehenden Randbereichen 51, 52 in einer Draufsicht. Wie erkennbar erstrecken sich die seitlich vorstehenden Randbereiche 51, 52 nicht bis zu einem hinteren Ende des Untergurts 50.

Der Untergurt 50 kann im Sinne der Anmeldung auch einen zweiten Untergurt 50 bilden, der zum Beispiel zusammen mit dem Untergurt 40 der Figur 3, der im Sinne der Anmeldung dann einen ersten Untergurt 40 bildet, in einem Ski 1 verbaut wird. Der erste Untergurt 40 und der zweite Untergurt 50 können gemeinsam eine Schicht oder Lage des Skis 1 bilden, was heißt, dass der erste Untergurt 40 und der zweite Untergurt 50 im Bereich des jeweiligen Grundkörpers aufeinanderliegen und in diesem Bereich beim fertigen Ski 1 miteinander verbunden sind. Dabei kann der erste Untergurt über oder unter dem zweiten Untergurt 50 liegen. Der erste Untergurt 40 und der zweite Untergurt 50 können alternativ unterschiedliche Schichten oder Lagen des Skis 1 bilden, so dass sie nicht direkt aufeinander liegen.

Der erste Untergurt 40 und der zweite Untergurt 50 können, was in den Figuren nicht gezeigt ist, kürzer sein, als der Ski 1. Zum Beispiel kann sich der erste Untergurt 40 von der Skispitze entgegen einer Skilaufrichtung bis an das von der Skispitze angewandte Ende eines Bindungsbereichs, in dem eine Skibindung mit dem Ski 1 verbunden werden kann, erstrecken. Der zweite Untergurt 50 kann sich vom hinteren Ende des Skis 1 in Skilaufrichtung bis an das von dem Ende des Skis 1 abgewandte Ende des Bindungsbereichs erstrecken. Da heißt, dass der erste Untergurt 40 und der zweite Untergurt 50 respektive deren Grundkörper nur in dem Bindungsbereich überlappen und diesen Bereich dadurch verstärken.

Die Figur 5 zeigt als drittes Ausführungsbeispiel einen Untergurt 60 mit einem vorderen Bereich 60a und mit seitlich vorstehenden Randbereichen 61, 62, und einem hinteren Bereich 60b, und mit seitlich vorstehenden Randbereichen 63, 64. Zwischen den Bereichen mit den seitlich vorstehenden Randbereichen 61, 62, 63, 64 entspricht die Breite des Untergurts 60 gemessen quer zur Skilaufrichtung der Breite des weiteren Untergurts 4, wie er zu den Figuren 1 und 2 beschrieben wurde. Dieser Zwischenbereich kann beispielsweise den Bereich umfassen, in dem eine nicht gezeigte Skibindung mit dem Ski 1 verbunden werden können.

Die Figur 6 zeigt einen weiteren Untergurt 70, bei dem sich die seitlich vorstehenden Bereiche 71, 72 über nahezu die gesamte axiale Länge des Skis 1 erstrecken, einschließlich des Bereichs, der für eine Verbindung mit einer nicht gezeigten Skibindung vorgesehen ist. Auch hier gilt, dass sich die seitlich vorstehenden Randbereiche bis zur vorderen Spitze, respektiv dem hinteren Ende, des Skis 1 erstrecken können.

Die Figur 7 zeigt zwei Beispiele mit jeweils zwei Untergurten 80, 90, die übereinander, bevorzugt unmittelbar übereinander, angeordnet sind. Das obere Ausführungsbeispiel der Figur 7 zeigt einen Untergurt 80 mit seitlich vorstehenden Randbereichen 81, 82 und seitlich vorstehenden Randbereichen 83, 84. Darunter ist ein Untergurt 90 dargestellt mit seitlich vorstehenden Randbereichen 91, 92 in einem Mittelbereich, der dafür vorgesehen ist, eine Bindung aufzunehmen. Der Mittelbereich weist im Ausführungsbeispiel eine axiale Erstreckung auf, die einem Abstand zwischen einem der Skispitze abgewandten Ende der seitlichen Randbereiche 81, 82 des Untergurts 80 und einem dem hinteren Skiende abgewandten Ende der seitlichen Randbereiche 83, 84 des Untergurts 80 entspricht. Die seitlich vorstehenden Randbereiche 81, 82, 83, 84 der Untergurts 80 und die seitlich vorstehenden Randbereiche 91, 92 des Untergurts 90 überlappen nicht. Bei aufeinanderliegenden Untergurten 80, 90 erstrechen sich die seitlich vorstehenden Randbereiche 81, 82, 83, 84, 91, 92 über nahezu die gesamte axiale Länge der kombinierten Untergurte 80, 90, zum Beispiel über die gesamte Länge der nicht dargestellten Seitenwangen 5 des Skis 1. Das heißt, dass die Mittelteile 87, 97 oder Grundkörper der Untergurte 80 und 90 aufeinander liegen und eine Stärke oder Dicke der Kombination der Untergurte 80, 90 im Bereich der Mittelteile so groß ist, wie die Stärke des Untergurts 80 und des Untergurts 90 in diesem Bereich. Dabei kann die Stärke oder Dicke des Untergurts 80 und des Untergurts 90 gleich oder unterschiedlich sein, das heißt der Untergurt 80 kann dicker oder dünner sein als der Untergurt 90, oder umgekehrt.

Weisen der Untergurt 80 und der Untergurt 90 über ihre jeweilige Erstreckung eine gleichbleibende Stärke oder Dicke auf, ist die Stärke der aufeinanderliegenden Mittelteile 87, 97 größer, als die Stärke der seitlich vorstehenden Randbereiche 81, 82, 83. 84 des Untergurts 80 und 91, 92 des Grundkörpers 90. Der Untergurt 80 und der Untergurt 90 können unterschiedliche Stärken oder Dicken haben und/oder unterschiedliche Materialien umfassen. Der Untergurt 80, respektive dessen seitlich vorstehenden Randbereiche 81, 82, 83, 84 können zum Beispiel aus einem Material sein, das im Wesentliche Kräfte aufnimmt, die beim Kanten bei einer dynamischen Fahrt auftreten. Der Untergurt 90 kann aus einem Material gebildet sein, mit dem der Bindungsbereich verstärkt werden kann.

Das untere Ausführungsbeispiel der Figur 7 zeigt, dass der Untergurt 90 im fertigen Ski auch oberhalb des Untergurts 80 angeordnet sein kann.

Figur 8 zeigt einen Untergurt 100, der im Wesentlichen dem Untergurt 90 der Figur 7 entspricht. Der Unterschied ist, dass beim Untergurt 100 der Bereich mit den seitlich vorstehenden Randbereichen 101, 102 auf den Bereich beschränkt ist, in dem eine Skibindung mit dem Ski 1 verbunden werden kann. Dies muss beim Untergurt 90 nicht der Fall sein, hier können die seitlich vorstehenden Randbereiche 91, 92 kürzer oder länger sein, als der Bindungsbereich. Der Bereich des Untergurts 100 mit den seitlich vorstehenden Randbereichen 101, 102 oder nur die seitlich vorstehenden Randbereich 101, 102 kann zusätzlich zu einem Grundmaterial im Mittelteil 107 ein Verstärkungsmaterial umfassen, um im Bindungsbereich den Ski 1 lokal gezielt zu verstärken.

### Bezugszeichenliste

- 1: Ski
- 2: Skibelag
- 3: Stahlkante
- 3a: Oberseite Stahlkante
- 4: weiterer Untergurt
- 5: Seitenwange
- 5a: Seitenwangenlängsseite
- 5b: Seitenwangenoberseite
- 6: Skikern
- 7: Mittelteil
- 40: Untergurt
- 40a: vorderer Bereich
- 41: seitlich vorstehender Randbereich
- 42: seitlich vorstehender Randbereich
- 50: Untergurt
- 50b: hinterer Bereich
- 51: seitlich vorstehender Randbereich
- 52: seitlich vorstehender Randbereich
- 60: Untergurt
- 60a: vorderer Bereich
- 60b: hinterer Bereich
- 61: seitlich vorstehender Randbereich
- 62: seitlich vorstehender Randbereich
- 70: Untergurt
- 71: seitlich vorstehender Randbereich
- 72: seitlich vorstehender Randbereich
- 80: Untergurt
- 81: seitlich vorstehender Randbereich
- 82: seitlich vorstehender Randbereich
- 83: seitlich vorstehender Randbereich
- 84: seitlich vorstehender Randbereich
- 87: Mittelteil
- 90: Untergurt
- 91: seitlich vorstehender Randbereich
- 92: seitlich vorstehender Randbereich
- 100: Untergurt
- 101: seitlich vorstehender Randbereich
- 102: seitlich vorstehender Randbereich
- 107: Mittelteil
- L: Skilängsachse

## Patentansprüche

1. Ski, wobei der Ski (1) umfasst:
a. einen Skikern (6),
b. einen Skibelag (2), der eine Unterseite des Skis (1) bildet,
c. einen Untergurt (40; 50; 60; 70; 80; 90; 100), der zwischen dem Skikern (6) und dem Skibelag (2) angeordnet ist,
d. Stahlkanten (3)
e. und Seitenwangen (5), die zwischen einer dem Skikern (6) zugewandten Oberseite (3a) der Stahlkanten (3) und dem Skikern (6) angeordnet sind,
**dadurch gekennzeichnet, dass**
f. der Untergurt (40; 50; 60; 70; 80; 90; 100) quer zu einer Skilängsachse (L) seitlich vorstehende Randbereiche (41, 42; 51, 52; 61, 62, 63, 64; 71, 72; 81, 82, 83, 84; 91, 92; 101, 102) umfasst, die zumindest in einem Abschnitt des Skis (1) die Seitenwangen (5) wenigstens teilweise umgreifen.

2. Ski nach Anspruch 1, wobei sich der Untergurt (40; 50; 60; 70; 80; 90; 100) an einer bezogen auf den Ski (1) nach Innen gewandten Seitenwand (5a) der Seitenwange (5) anliegt und sich bevorzugt bis auf eine Oberseite (5b) der Seitenwange (5), besonders bevorzugt in Querrichtung zur Skilängsachse (L) über die gesamte Oberseite (5b), erstreckt.

3. Ski nach einem der vorhergehenden Ansprüche, wobei die seitlich vorstehende Randbereiche (41, 42; 51, 52; 61, 62, 63, 64; 71, 72; 81, 82, 83, 84; 91, 92; 101, 102) am Untergurt (40; 50; 60; 70; 80; 90; 100) in wenigstens einem der folgenden Bereiche ausgebildet sind:
a) in einem Bereich, der vorbereitet ist, mit einer Skibindung verbunden zu werden,
b) in einem Bereich in Skilängsrichtung (L) vor und/oder in einem Bereich hinter dem Bereich für die Verbindung mit der Skibindung,
c) im gesamten Bereich des Skikerns (6),
d) über die gesamte Länge des Untergurts (40; 50; 60; 70; 80; 90; 100),
e) in jedem anderen beliebigen Bereich und allen Kombinationen von Bereichen.

4. Ski nach einem der vorhergehenden Ansprüche, wobei die seitlich vorstehenden Randbereiche (41, 42; 51, 52; 61, 62, 63, 64; 71, 72; 81, 82, 83, 84; 91, 92; 101, 102) klammer- oder flügelförmig sind.

5. Ski nach einem der vorhergehenden Ansprüche, wobei der Untergurt (40; 50; 60; 70; 80; 90; 100) und die seitlich vorstehenden Randbereiche (41, 42; 51, 52; 61, 62, 63, 64; 71, 72; 81, 82, 83, 84; 91, 92; 101, 102) ein gleiches Material oder unterschiedliche Materialien aufweisen.

6. Ski nach einem der vorhergehenden Ansprüche, wobei der Untergurt (40; 50; 60; 70; 80; 90; 100) einteilig oder mehrteilig ist.

7. Ski nach einem der vorhergehenden Ansprüche wobei der Ski zusätzlich zum Untergurt (40; 50; 60; 70; 80; 90; 100) wenigstens einen weiteren Untergurt (4) umfasst und der weitere Untergurt (4) genauso wie der Untergurt (40; 50; 60;70; 80; 90; 100) nach einem der Ansprüche 1 bis 6 ausgebildet ist.

8. Ski nach dem vorhergehenden Anspruch, wobei die seitlich vorstehenden Randbereiche (41, 42; 51, 52; 61, 62, 63, 64; 71, 72; 81, 82, 83, 84; 91, 92; 101, 102) des Untergurts (40; 50; 60; 70; 80; 90; 100) und entsprechende Randbereiche des weiteren Untergurts (4) in Skilängsrichtung (L) und/oder in Skiquerrichtung (Q)
a) nicht überlappen,
b) teilweise überlappen,
c) vollständig überlappen.

9. Ski nach einem der vorhergehenden Ansprüche 7 oder 8, wobei der Ski optional zusätzliche Untergurte umfasst und wobei der Untergurt (40; 50; 60; 70; 80; 90; 100) und/oder der weitere Untergurt (4) und/oder jeder zusätzliche Untergurt aus einem einzigen Grundmaterial oder aus zwei oder mehr Materialien besteht.

10. Ski nach dem vorhergehenden Anspruch, wobei das Grundmaterial oder die Materialien mehrere Fasern oder Glasfasern umfassen, wobei die Fasern oder Glasfasern sich zumindest bereichsweise in die seitlich vorstehende Randbereiche (41, 42; 51, 52; 61, 62, 63, 64; 71, 72; 81, 82, 83, 84; 91, 92; 101, 102) des Untergurts (40; 50; 60; 70; 80; 90; 100) und/oder in die entsprechenden seitlich vorstehenden Randbereiche des weiteren Untergurts (4) und in seitlich vorstehende Randbereiche jedes weiteren Untergurts (4) erstrecken.

11. Ski nach einem der vorhergehenden Ansprüche, wobei die wenigstens zwei Randbereiche (41, 42; 51, 52; 61, 62, 63, 64; 71, 72; 81, 82, 83, 84; 91, 92; 101, 102) bezüglich einer Mittellängsachse des Untergurts (40; 50; 60; 70; 80; 90;100) oder des Skis (1) symmetrisch oder asymmetrisch ausgebildet und angeordnet sind.

12. Ski nach einem der vorhergehenden Ansprüche, wobei der Untergurt (40; 50; 60; 70; 80; 90; 100) zumindest bereichsweise eine Skelettstruktur aufweist.

13. Ski nach einem der vorhergehenden Ansprüche, wobei der Untergurt (40; 50; 60; 70; 80; 90; 100) an einer Grenze zwischen dem Grundkörper und den seitlich vorstehenden Randbereichen (41, 42; 51, 52; 61, 62, 63, 64; 71, 72; 81, 82, 83, 84; 91, 92; 101, 102) Sollbiegelinien umfasst, die beispielweise durch Stanzen, Perforieren oder lokale Materialschwächung erzeugt sind.

14. Ski nach einem der vorhergehenden Ansprüche, wobei der Untergurt (40; 50; 60; 70; 80; 90; 100) ein dreidimensional geformtes wannenförmiges Halbzeug ist, das in einer Draufsicht im Wesentlichen die Maße des Skis (1) hat.

15. Ski nach einem der vorhergehenden Ansprüche, wobei der Untergurt (40; 50; 60; 70; 80; 90; 100) ein mehrschichtiger Verbundstoff ist.

## Claims

1. A ski, wherein the ski (1) comprises:
a. a ski core (6);
b. a ski coating (2) which forms a lower side of the ski (1);
c. a base laminate (40; 50; 60; 70; 80; 90; 100) which is arranged between the ski core (6) and the ski coating (2);
d. steel edges (3);
e. and sidewalls (5) which are arranged between the ski core (6) and an upper side (3a) of the steel edges (3) which faces the ski core (6),
**wherein**
f. the base laminate (40; 50; 60; 70; 80; 90; 100) comprises peripheral regions (41, 42; 51, 52; 61, 62, 63, 64; 71, 72; 81, 82, 83, 84; 91, 92; 101, 102) which laterally protrude transverse to a longitudinal axis (L) of the ski and at least partially encompass the sidewalls (5) in at least a portion of the ski (1).

2. The ski according to claim 1, wherein the base laminate (40; 50; 60; 70; 80; 90; 100) rests against a lateral wall (5a) of the sidewall (5), which faces inwards in relation to the ski (1), and preferably extends up to and onto an upper side (5b) of the sidewall (5), particularly preferably in a direction transverse to the longitudinal axis (L) of the ski, over the entire upper side (5b).

3. The ski according to any one of the preceding claims, wherein the laterally projecting peripheral regions (41, 42; 51, 52; 61, 62, 63, 64; 71, 72; 81, 82, 83, 84; 91, 92; 101, 102) are embodied on the base laminate (40; 50; 60; 70; 80; 90; 100) in at least one of the following regions:
a) in a region which is prepared for being connected to a ski binding;
b) in a region which, in the longitudinal direction (L) of the ski, is in front of and/or behind the region for connecting to the ski binding;
c) in the entire region of the ski core (6);
d) over the entire length of the base laminate (40; 50; 60; 70; 80; 90; 100);
e) in any other desired region and in any combinations of regions.

4. The ski according to any one of the preceding claims, wherein the laterally projecting peripheral regions (41, 42; 51, 52; 61, 62, 63, 64; 71, 72; 81, 82, 83, 84; 91, 92; 101, 102) are bracket-shaped or vane-shaped.

5. The ski according to any one of the preceding claims, wherein the base laminate (40; 50; 60; 70; 80; 90; 100) and the laterally projecting peripheral regions (41, 42; 51, 52; 61, 62, 63, 64; 71, 72; 81, 82, 83, 84; 91, 92; 101, 102) exhibit the same material or different materials.

6. The ski according to any one of the preceding claims, wherein the base laminate (40; 50; 60; 70; 80; 90; 100) comprises one or more parts.

7. The ski according to any one of the preceding claims, wherein in addition to the base laminate (40; 50; 60; 70; 80; 90; 100), the ski comprises at least one other base laminate (4), and said other base laminate (4) - as also the base laminate (40; 50; 60; 70; 80; 90; 100) - is embodied according to any one of claims 1 to 6.

8. The ski according to the preceding claim, wherein the laterally projecting peripheral regions (41, 42; 51, 52; 61, 62, 63, 64; 71, 72; 81, 82, 83, 84; 91, 92; 101, 102) of the base laminate (40; 50; 60; 70; 80; 90; 100) and corresponding peripheral regions of the other base laminate (4)
a) do not overlap,
b) partially overlap or
c) completely overlap
in the longitudinal direction (L) and/or transverse direction (Q) of the ski.

9. The ski according to any one of claims 7 and 8, wherein the ski optionally comprises additional base laminates, and wherein the base laminate (40; 50; 60; 70; 80; 90; 100) and/or said other base laminate (4) and/or any additional base laminate consists of one base material or of two or more materials.

10. The ski according to the preceding claim, wherein the base material comprises or the materials comprise multiple fibres or glass fibres, wherein the fibres or glass fibres extend, at least in regions, into the laterally projecting peripheral regions (41, 42; 51, 52; 61, 62, 63, 64; 71, 72; 81, 82, 83, 84; 91, 92; 101, 102) of the base laminate (40; 50; 60; 70; 80; 90; 100) and/or into the corresponding laterally protruding peripheral regions of the other base laminate (4) and into laterally protruding peripheral regions of any additional base laminate (4).

11. The ski according to any one of the preceding claims, wherein the at least two peripheral regions (41, 42; 51, 52; 61, 62, 63, 64; 71, 72; 81, 82, 83, 84; 91, 92; 101, 102) are embodied and arranged symmetrically or asymmetrically with respect to a central longitudinal axis of the base laminate (40; 50; 60; 70; 80; 90; 100) or ski (1).

12. The ski according to any one of the preceding claims, wherein the base laminate (40; 50; 60; 70; 80; 90; 100) exhibits a skeletal structure at least in regions.

13. The ski according to any one of the preceding claims, wherein the base laminate (40; 50; 60; 70; 80; 90; 100) comprises predetermined bending lines, produced for example by punching, perforating or local material weakening, at a boundary between the base body and the laterally projecting peripheral regions (41, 42; 51, 52; 61, 62, 63, 64; 71, 72; 81, 82, 83, 84; 91, 92; 101, 102).

14. The ski according to any one of the preceding claims, wherein the base laminate (40; 50; 60; 70; 80; 90; 100) is a three-dimensionally shaped, trough-shaped semi-finished product which in a plan view has substantially the dimensions of the ski (1).

15. The ski according to any one of the preceding claims, wherein the base laminate (40; 50; 60; 70; 80; 90; 100) is a multi-layered composite material.

## Revendications

1. Ski, dans lequel le ski (1) comprend :
a. un noyau de ski (6) ;
b. un revêtement de ski (2) qui forme une face inférieure du ski (1) ;
c. une couche structurelle inférieure (40 ; 50 ; 60 ; 70 ; 80 ; 90 ; 100) disposée entre le noyau de ski (6) et le revêtement de ski (2) ;
d. des carres en acier (3) ;
e. et des chants (5) disposés entre le noyau de ski (6) et une face supérieure (3a) des carres en acier (3) tournée vers le noyau de ski (6),
**caractérisé en ce que**
f. la couche structurelle inférieure (40 ; 50 ; 60 ; 70 ; 80 ; 90 ; 100) comprend des zones de bord (41, 42 ; 51, 52 ; 61, 62, 63, 64 ; 71, 72 ; 81, 82, 83, 84 ; 91, 92 ; 101, 102) faisant saillie latéralement et transversalement par rapport à un axe longitudinal (L) du ski (1) et entourant au moins partiellement les chants (5) au moins dans une partie du ski (1).

2. Ski selon la revendication 1, dans lequel la couche structurelle inférieure (40 ; 50 ; 60 ; 70 ; 80 ; 90 ; 100) repose contre une paroi latérale (5a) du chant (5) tournée vers l'intérieur par rapport au ski (1) et s'étend de préférence jusqu'à une face supérieure (5b) du chant (5), de manière particulièrement préférée en direction transversale par rapport à l'axe longitudinal (L) du ski (1) sur toute la face supérieure (5b).

3. Ski selon l'une quelconque des revendications précédentes, dans lequel les zones de bord (41, 42 ; 51, 52 ; 61, 62, 63, 64 ; 71, 72 ; 81, 82, 83, 84 ; 91, 92 ; 101, 102) faisant saillie latéralement sont réalisées à la couche structurelle inférieure (40 ; 50 ; 60 ; 70 ; 80 ; 90 ; 100) dans au moins l'une quelconque des zones suivantes :
a) dans une zone préparée pour être reliée à une fixation de ski ;
b) dans une zone située en direction longitudinale (L) du ski (1) devant et / ou derrière la zone pour être reliée à la fixation de ski ;
c) dans toute la zone du noyau de ski (6) ;
d) sur toute la longueur de la couche structurelle inférieure (40 ; 50 ; 60 ; 70 ; 80 ; 90 ; 100) ;
e) dans toute autre zone quelconque et toutes combinaisons de zones.

4. Ski selon l'une quelconque des revendications précédentes, dans lequel les zones de bord (41, 42 ; 51, 52 ; 61, 62, 63, 64 ; 71, 72 ; 81, 82, 83, 84 ; 91, 92 ; 101, 102) faisant saillie latéralement sont en forme de pince ou d'ailette.

5. Ski selon l'une quelconque des revendications précédentes, dans lequel la couche structurelle inférieure (40 ; 50 ; 60 ; 70 ; 80 ; 90 ; 100) et les zones de bord (41, 42 ; 51, 52 ; 61, 62, 63, 64 ; 71, 72 ; 81, 82, 83, 84 ; 91, 92 ; 101, 102) faisant saillie latéralement présentent le même matériau ou des matériaux différents.

6. Ski selon l'une quelconque des revendications précédentes, dans lequel la couche structurelle inférieure (40 ; 50 ; 60 ; 70 ; 80 ; 90 ; 100) est en une seule partie ou en plusieurs parties.

7. Ski selon l'une quelconque des revendications précédentes, dans lequel le ski comprend au moins une autre couche structurelle inférieure (4) en plus de la couche structurelle inférieure (40 ; 50 ; 60 ; 70 ; 80 ; 90 ; 100), et ladite autre couche structurelle inférieure (4) aussi que la couche structurelle inférieure (40 ; 50 ; 60 ; 70 ; 80 ; 90 ; 100) est réalisée selon l'une quelconque des revendications 1 à 6.

8. Ski selon la revendication précédente, dans lequel les zones de bord (41, 42 ; 51, 52 ; 61, 62, 63, 64 ; 71, 72 ; 81, 82, 83, 84 ; 91, 92 ; 101, 102) faisant saillie latéralement de la couche structurelle inférieure (40 ; 50 ; 60 ; 70 ; 80 ; 90 ; 100) et des zones de bord correspondantes de ladite autre couche structurelle inférieure (4)
a) ne se chevauchent pas,
b) se chevauchent partiellement ou
c) se chevauchent complètement
en direction longitudinale (L) et / ou transversale (Q) du ski.

9. Ski selon l'une quelconque des revendications 7 et 8, dans lequel le ski comprend éventuellement des couches structurelles inférieures supplémentaires, la couche structurelle inférieure (40 ; 50 ; 60 ; 70 ; 80 ; 90 ; 100) et / ou ladite autre couche structurelle inférieure (4) et / ou chaque couche structurelle inférieure supplémentaire étant constituée d'un seul matériau de base ou de deux matériaux ou plus.

10. Ski selon la revendication précédente, dans lequel le matériau de base ou les matériaux comprennent plusieurs fibres ou fibres de verre, les fibres ou fibres de verre s'étendant au moins dans certaines zones dans les zones de bord (41, 42 ; 51, 52 ; 61, 62, 63, 64 ; 71, 72 ; 81, 82, 83, 84 ; 91, 92 ; 101, 102) faisant saillie latéralement de la couche structurelle inférieure (40 ; 50 ; 60 ; 70 ; 80 ; 90 ; 100) et / ou dans les zones de bord correspondantes faisant saillie latéralement de ladite autre couche structurelle inférieure (4) et dans des zones de bord faisant saillie latéralement de chaque autre couche structurelle inférieure (4).

11. Ski selon l'une quelconque des revendications précédentes, dans lequel lesdites au moins deux zones de bord (41, 42 ; 51, 52 ; 61, 62, 63, 64 ; 71, 72 ; 81, 82, 83, 84 ; 91, 92 ; 101, 102) sont réalisées et disposées symétriquement ou asymétriquement par rapport à un axe longitudinal central de la couche structurelle inférieure (40 ; 50 ; 60 ; 70 ; 80 ; 90 ; 100) ou du ski (1).

12. Ski selon l'une quelconque des revendications précédentes, dans lequel la couche structurelle inférieure (40 ; 50 ; 60 ; 70 ; 80 ; 90 ; 100) présente une structure de squelette au moins dans certaines zones.

13. Ski selon l'une quelconque des revendications précédentes, dans lequel la couche structurelle inférieure (40 ; 50 ; 60 ; 70 ; 80 ; 90 ; 100) comprend des lignes de pliage prédéterminées à une frontière entre le corps de base et les zones de bord (41, 42 ; 51, 52 ; 61, 62, 63, 64 ; 71, 72 ; 81, 82, 83, 84 ; 91, 92 ; 101, 102) faisant saillie latéralement, les lignes de pliage prédéterminées étant produites, par exemple, par poinçonnage, perforation ou affaiblissement local du matériau.

14. Ski selon l'une quelconque des revendications précédentes, dans lequel la couche structurelle inférieure (40 ; 50 ; 60 ; 70 ; 80 ; 90 ; 100) est un produit semi-fini réalisé sous forme tridimensionnelle de cuvette qui, en vue de dessus, présente essentiellement les dimensions du ski (1).

15. Ski selon l'une quelconque des revendications précédentes, dans lequel la couche structurelle inférieure (40 ; 50 ; 60 ; 70 ; 80 ; 90 ; 100) est en matériau composite multicouche.
